# EUROPÄISCHE PATENTSCHRIFT

(11) **EP 0 596 489 B1**
(45) Veröffentlichungstag und Bekanntmachung des Hinweises auf die Patenterteilung: **17.01.1996**
(21) Anmeldenummer: 93117890.9
(22) Anmeldetag: 04.11.1993
(51) Int. Cl.: B21D 43/05

(54) **Transferpresse o.dgl. Umformmaschine**
Transfer press or like machine tool
Presse de transfert ou machine outil analogue

(30) Priorität: 05.11.1992 DE 4237312
(43) Veröffentlichungstag der Anmeldung: 11.05.1994
(73) Patentinhaber: SCHULER PRESSEN GmbH & Co., D-73033 Göppingen (DE)
(72) Erfinder: Thudium, Karl, D-73116 Wäschenbeuren (DE); Rieger, Walter, D-73037 Göppingen (DE)

(56) Entgegenhaltungen:
- DE-A- 3 905 068
- DE-A- 3 931 081
- FR-A- 2 393 626
- US-A- 3 948 162

## Beschreibung

Die Erfindung betrifft eine Umformmaschine bzw. - Anlage mit den im Oberbegriff des Anspruchs angegebenen Mitteln.

Bei den Umformmaschinen handelt es sich um Stufenpressen, Karosseriepressen, Pressenlinien, Mehrstufenpressen, Transferpressen, auf denen Blechteile, auch großer Abmaße, zu z.B. Karosserieteilen geformt werden. Entsprechend der Größe der zu formenden Blechteile ist auch der Abstand der Bearbeitungsstufen voneinander und somit der Transportweg groß.

In der DE-A-39 05 068 ist eine Umsetzeinrichtung in einer Umformmaschine beschrieben mit nach jeder Bearbeitungsstufe vorgesehener Zwischenablage Die Umsetzbewegung der Blechteile erfolgt hier vermittels an in Laufschienen geführten Laufwager angebrachten Saugerbalken von einer Bearbeitungsstufe in eine Zwischenablage und aus dieser in die folgende Bearbeitungsstufe.

In der gattungsbildenden DE-A-39 31 081 ist eine Zwischenablage beschrieben, auf denen Blechteile zwischenzeitlich abgelegt werden. Diese weist hierfür Schablonen auf, die höhermäßig und in ihrer Schräglage und in weiteren Bewegungen einstellbar ist. Eine dieser Bewegungen ist eine Korrekturbewegung für den Fehlerausgleich nach dem Schwenken des Bleches. Hierfür ist die den Aufbau der Zwischenablage tragende Aufbauplatte horizontal in Bichtung der Transferbewegung in Schienen gelagert und über ein Stellmittel, Motor und Spindel verschiebbar.

Demgegenüber ist es Aufgabe der Erfindung, zur Erhöhung der Hubzahlen der Umformmaschine bzw. -Anlage und zur Vergrößerung der zu transportierenden Blechteile einen Teilweg der Umsetzeinrichtung von der Zwischenablage auszuführen. Die Umsetzbewegung der Umsetzeinrichtung wird bewußt kürzer ausgeführt, so daß die Zwischenablage einen Teil der gesamten Umsetzstrecke übernimmt. Die Aufgabe ist gelöst durch die Merkmale des Patentanspruchs.

Die Vorteile der Erfindung sind neben der verbesserten Auslastung der Umformmaschine in der günstigeren Gestaltung der Umsetzeinrichtung unter Nutzung der Möglichkeiten der Zwischenablage zu sehen, ohne daß die Zwischenablage teurer oder komplizierter auszuführen ist. Wesentlich für die Erfindung ist hierbei das Loslösen von der bisherigen Überlegung, daß die Umsetzmittel die Gesamtbewegung der Blechteile bewirken müssen.

Anhand eines in der Zeichnung gezeigten Ausführungsbeispiel soll im folgenden die Erfindung näher erläutert werden.

Dargestellt ist in:
- Fig. 1: in einem Diagramm die von dem Antrieb der Umformmaschine bisheriger Ausführung erzeugten Umsetzbewegungen,
- Fign. 2 und 3: in Diagrammen die Umsetzbewegungen neuerer Ausführung,
- Fig. 4: in einem Diagramm die von dem Antrieb der Umformmaschine neuerer Ausführung erzeugten Umsetzbewegungen mit der durch die Zwischenablage auszuführenden Teilbewegung und
- Fig. 5: eine Zwischenablage in einer Hauptansicht.

Entsprechend Fig. 1 sind in einer Umformmaschine Werkzeuge, von denen die Werkzeugunterteile 1 und 2 angedeutet sind, über aus der Umformmaschine heraus- und in diese hineinverfahrbare Schiebetische 3 und 4 eingesetzt. Mittig zu der durch die Werkzeugunterteile 1 und 2 charakterisierten Bearbeitungsstufen ist eine Zwischenablage 12 angedeutet, die in der zu der DE-A-39 31 081 beschriebenen Weise zum Ausgleich des Fehlers beim Verdrehen der Schablonen 18, in die Position 18¹ mit dem aufliegenden Blechteil 7, 7¹ in den Positionen 12¹ versetzbar ist. Auf dem Werkzeugunterteil 1 liegt ein Blechteil 6 auf, das vermittels der aus der DE-A-39 05 068 bekannten Antriebs und Saugerbalken 9 in der Transferbewegung 13 umsetzbar und auf der Zwischenablage 12 in der Stellung 12 ablegbar ist. Gleichzeitig wird das auf den Schablonen 18 in die Lage 18' gedrehte und durch Bewegen der Zwischenablage in die Position 12¹ neu auf das Werkzeugunterteil 2 ausgerichtete Blechteil 7¹ vermittels Saugerbalken 11 in die Auflage auf dem Werkzeugunterteil 2 bewegt. Die Umsetzbewegung 13 bzw. 14 der Saugerbalken 9, 11, kann, wie in den Fign. 1, 2, 3 gezeigt, erfolgt in gleicher Bewegung, die Rückführbewegung 15 bzw. 16 kann antriebsbedingt unterschiedlich mit einer Bewegungsverzögerung im Bereich der Stützen 5 an den Schiebetischen 3, 4 während des Stößelniederganges erfolgen. Während Fig. 1 von einer Umsetzbewegung für die Blechteile 6, 7 ausgeht, die insgesamt von den Saugerbalken 9, 11 ausgeführt wird, zeigen die Fign. 2 und 3 diagrammartig die Umsetzbewegungs-und Rückbewegungsabläufe, die einen Teilweg 17 auslassen. Die Umsetzbewegung 13 in Fig. 2 beginnt mit der Entnahme des Blechteils aus dem Werkzeugunterteil und endet bereits weit vor der Position, halber Abstand zwischen bzw. mittig zu den Bearbeitungsstufen, dargestellt durch die Mitten der Werkzeugunterteile 1,2.

Fig. 3 geht aus von einer größeren Umsetzbewegung 13 für z.B. ein größeres Blechteil. Die Werkzeugunterteile weisen demzufolge einen größeren Abstand zueinander auf als in Fig. 1 gezeichnet. Auch hier erfolgt die Ablage des aus dem Werkzeugunterteil 1 entnommenen und in den Bereich der Zwischenablage 12 umgesetzten Blechteils 6 bereits vor dem sich aus den Mitten der Werkzeugunterteile ergebenden halben Abstand. Den Fig. 2 und 3 ist gleichermaßen entnehmbar die Entnahme des Blechteils 7¹ weit hinter dem halben Werkzeugabstand, gesehen in Richtung der Umsetzbewegungen.

Zur Überbrückung des von der Umsetzeinrichtung mit den Saugerbalken 9, 11 nicht überfahrenen Teilwegs 17 wird nunmehr die Zwischenablage 12 genutzt. Hierdurch ist es möglich, in die Rücklaufphase der Saugerbalken 9, 11, Rückbewegung 15, 16, eine Umsetzbewegung des auf der Zwischenablage 12 aufliegenden Blechteils 7¹ zu bewirken. Ebenso ist der Rücklauf der Zwischenablage 12 in die Übernahmeposition, linker Endbereich des Teilwegs 17, noch in die bereits einsetzende Umsetzbewegung, 13, 14 der Saugerbalken 9, 11 möglich.

Fig. 4 zeigt die bereits aus den Fig. 1 bis 3 bekannten Mittel mit dem Teilweg 17. Mit 10 ist der Korrekturweg der Zwischenablage 12 positioniert, die keinen Teilweg darstellt, und die ohnehin aufgrund der Schräglagenänderung des Blechteils 7 auf den Schablonen gemäß der DE-A-39 31 081 auszuführen ist.

Die Umsetzbewegung des Blechteils 6 aus der links dargestellten Bearbeitungsstufe mit dem Werkzeugunterteil 1 in die rechts dargestellte Bearbeitungsstufe mit dem Werkzeugunterteil 2 erfolgt gemäß Fig. 4 wie folgt:
Das aus dem Werkzeugunterteil 1 vermittels Saugerbalken 9 entnommene Blechteil 6 wird entsprechend dem Kurvenverlauf 13 in die rechts gezeigte Stellung gebracht. Den Abschluß bildet eine Absenkbewegung zur Auflage des Blechteils 6 auf den Schablonen 18. Zugleich mit der Entnahmebewegung und Umsetzbewegung 13 für das Blechteil 6 ist das Blechteil 7 von den Schablonen 18 der Zwischenablage 12 entnommen und in das Werkzeugunterteil 2 abgelegt worden. Die Entnahmestellung für das Blechteil 7 ist um den Teilweg 17 und den Korrekturweg 10 gegenüber der Ablegeposition der Zwischenablage 12 nach rechts, in Transferrichtung versetzt. Demzufolge wird auch das vermittels Saugerbalken 9 auf die Schablonen 18 der entgegen der Umsetzbewegung nach links bewegten Zwischenablage 12 in eine neue Schräglage gedreht, falls diese Bewegung erforderlich sein sollte, über den Teilweg 17 bewegt und die Korrekturbewegung vollzogen. Diese Bewegungen können parallel ablaufen. Der Saugerbalken 11 ist somit in die Position zu bringen zur Entnahme des Blechteils, hier 6, der durch die Position 12¹ der Zwischenablage gekennzeichnet ist.

Fig. 5 zeigt zunächst eine Zwischenablage 12, wie aus der DE 39 31 08 A1 bekannt, die um die zum Lösen der Aufgabe erforderlichen Maßnahmen geändert worden ist. Ausgehend von der bekannten Ausführung sind die Änderungen hinzugezeichnet. Die Aufbauplatte 26 ist vermittels Führungen 27 auf Schienen 21 in Richtung der Umsetzbewegungen 13, 14 verschiebbar. Die Schienen 21 sind beiseitig um die Schienenteile 22 verlängert. Das Rahmengestell 19 ist in gleicher Weise verlängert auf die Größe, die mit 20 positioniert ist. Der Motor 23 war zu versetzen und die Spindel 24 zu verlängern auf die Gesamtlänge 25. Durch diese Maßnahmen ist die Übernahme des Teilweges 17 möglich. Die Zwischenablage kann mittig zu den Werkzeugunterteilen 1, 2 angeordnet sein. Durch den Verfahrweg dieser über den Teilweg 17 ist die Umsetzbewegung 13, 14 der Saugerbalken geringer als der halbe Abstand von Bearbeitungsstufe zu Bearbeitungsstufe.

## Patentansprüche

1. Als Transferpresse, Karosseriepresse oder Pressenstraße ausgebildete Umformmaschine bzw. -Anlage mit einer Umsetzeinrichtung mit von Pressenantrieb bewegten Haltenmitteln (11, 11') zum Erfassen und Transport von Blechteilen durch die Umformmaschine bzw.- Anlage, mit zumindest einer Zwischenablage (12, 12') zwischen zwei Bearbeitungsstationen (1, 2), die Schablonen (18) zum Abstüzen der Blechteile aufweist, die durch Stellmittel und Bewegungsumlenkmittel hinsichtlich des von den Haltemitteln (11, 11') abzulegenden und aufzunehmenden in Höhe, Schräglage und horizontal verschiebbar sind, wobei die Schablonen (18) von einer Aufbauplatte (26) getragen werden, die auf horizontal und in Richtung der Umsetzbewegung erstrechenden Schienen (21) der Zwischenablage (12, 12') verschiebbar ist **dadurch gekennzeichnet,** daß die vom Pressenantrieb bewirkte Umsetzbewegung (13, 14) der Haltemittel (11, 11') geringer ist als der halbe Abstand zwischen zwei Bearbeitungsstationen (1, 2) und daß die Schienen (21) der Zwischenablage (12, 12') sich so weit erstrechen, daß die Aufbauplatte (26) durch die zur Verstellung an der Aufbauplatte angreifende Stellmittel (23, 23¹) zur Überbrückung des nicht von der Umsetzeinrichtung überbrückten Teilwegs (17) zwischen den Bearbeitungsstationen verschiebbar ist.

## Claims

1. Metal-forming machine or installation designed as transfer press, body press or press line and comprising a transfer device, having holding means (11, 11') moved by the press drive and intended for taking hold of sheet-metal parts and transporting them through the metal-forming machine or installation, and at least one intermediate rest (12, 12') between two working stations (1, 2), which has templates (18) for supporting the sheet-metal parts, which templates (18) are displaceable in height, sloping position and horizontally by regulating means and motion-deflection means with regard to the sheet-metal part to be deposited and picked up by the holding means (11, 11'), the templates (18) being carried by a mounting plate (26) which is displaceable on rails (21) of the intermediate rest (12, 12') which extend horizontally and in the direction of the transfer movement, characterized in that the transfer movement (13, 14), produced by the press drive, of the holding means (11, 11') is less than half the distance between two working stations (1, 2), and in that the rails (21) of the intermediate rest (12, 12') extend so far that the mounting plate (26) can be displaced by the regulating means (23, 23¹), acting on the mounting plate for the adjustment, for bridging the partial displacement (17) between the working stations which is not bridged by the transfer device.

## Revendications

1. Machine de formage, respectivement installation constituée par une presse de transfert, une presse de carosserie, ou une ligne de presses pourvue d'un dispositif de retournement comportant des moyens de maintien (11, 11') actionnés par le dispositif d'entraînement de la presse pour prendre en charge et transporter des pièces de tôle à travers la machine de formage respectivement l'installation, ayant au moins un stockage intermédiaire ( 12, 12') entre deux stations de travail (1, 2), qui comporte des gabarits (18) pour soutenir les pièces de tôle qui sont déplaçables par coulissement en hauteur, en inclinaison et horizontalement grâce à des moyens de réglage et des moyens de renvoi du mouvement par rapport aux moyens de maintien (11, 11'), dans laquelle les gabarits (18) sont portés par une plaque de montage (26) qui peut se déplacer sur des rails (21) du stockage intermédiaire (12, 12') s' étendant horizontalement et dans la direction du mouvement de retournement, **caractérisée en ce que** le mouvement de retournement (13, 14) des moyens de maintien (11, 11') généré par l'entraînement de la presse est inférieur à la moitié de l'écart entre les deux stations de travail (1, 2) et en ce que les rails (21) du stockage intermédiaire (12, 12¹) s'étendent de telle manière que la plaque de montage (26) peut se déplacer pour porter la partie du chemin (17) entre les stations de travail qui n'est pas surmontée par le dispositif de retournement par le réglage de moyens de réglage (23, 23¹) agissant sur la plaque de montage.
